# EUROPÄISCHE PATENTANMELDUNG

(11) **EP 0 722 035 A1**
(43) Veröffentlichungstag der Anmeldung: **17.07.1996**
(21) Anmeldenummer: 96810010.7
(22) Anmeldetag: 08.01.1996
(51) Int. Cl.: E06B 9/36

(54) **Streifenvorhang**

(30) Priorität: 16.01.1995 CH 120/95
(71) Anmelder: K. Bratschi, Silent Gliss, CH-3074 Muri (CH)
(72) Erfinder: Grützner, Hans, CH-3122 Kehrsatz (CH)
(74) Vertreter: Groner, Manfred

(57) **Zusammenfassung**

Der Streifenvorhang besitzt einen Einorganantrieb, der einen in der Vorhangschiene (27) verlaufenden Zug (2) und eine durch die Gleiter (6) hindurchgehende Welle (11) aufweist. Die Welle (11) ist zum Verschwenken der Vorhangstreifen (1) mit dem Zug (2) über ein an einem Ende der Vorhangschiene (27) angeordneten Getriebe (10) verdrehbar ist und über eine selbsttätige und drehmomentbegrenzte Kupplung (32) mit einem getriebenen Rad (17) des Getriebes (10) verbunden. Durch eine Untersetzung des Getriebes kann die Reibung der Kupplung soweit vermindert werden, dass diese für den Benutzer kaum bemerkbar ist.

## Beschreibung

Die Erfindung betrifft einen Streifenvorhang mit einem Einorganantrieb für horizontal verschiebbare und um ihre Längsachse gemeinsam verschwenkbare Vorhangstreifen, mit in einer Vorhangschiene längsverschiebbar geführten und miteinander verbundenen Gleitelementen, die jeweils ein Schwenkgetriebe aufweisen und einen freihängenden Vorhangstreifen an einer begrenzt verdrehbaren Schwenkachse tragen, wobei der in der Bewegungsrichtung umkehrbare Einorganantrieb einen in der Vorhangschiene verlaufenden Zug und eine durch die Gleiter hindurchgehende Welle aufweist, welche Welle zum Verschwenken der Vorhangstreifen mit dem Zug über ein an einem Ende der Vorhangschiene angeordneten Getriebe verdrehbar ist.

Ein Streifenvorhang dieser Art ist durch die WO 93/24726 des Anmelders bekannt geworden. Bei diesem können die Vorhangstreifen, auch Lamellen genannt, an einer nach aussen geführten Schleife eines Schnurzuges in Längsrichtung der Vorhangschiene verschoben und in beliebiger Position verdreht werden. Das Getriebe, welches den Schnurzug mit der Welle verbindet, ist in einem Gehäuse am einen Ende der Vorhangschiene angeordnet und besteht im wesentlichen aus zwei Kegelrädern. Im treibenden Rad ist eine Rutschkupplung untergebracht, welche verhindert, dass die Welle gedreht wird, wenn die Vorhangstreifen in eine Endstellung gedreht sind. Ist eine dieser Endstellungen erreicht, werden die Vorhangstreifen bei einer weiteren Betätigung des Zuges mittels eines Mitnehmers in Längsrichtung der Vorhangschiene verschoben. Dieser vorbekannte Streifenvorhang hat sich an sich bewährt und kann aus vergleichsweise wenigen Einzelteilen hergestellt werden. Als nachteilig wird jedoch angesehen, dass der Widerstand der Rutschkupplung vergleichsweise hoch ist und entsprechend stark an der vergleichsweise schlecht fassbaren Zugschnur gezogen werden muss.

Im Stand der Technik sind beispielsweise durch die EP-A-0 536 537 und die DE-C-23 40 870 Streifenvorhänge bekannt, die vermutlich eine komfortablere Betätigung ermöglichen. Die bei diesen Streifenvorhängen vorgesehenen Getriebe sind aber ausserordentlich kompliziert und nicht ohne weiteres bei einem gattungsgemässen Streifenvorhang anwendbar.

Der Erfindung liegt die Aufgabe zugrunde, einen gattungsgemässen Streifenvorhang zu schaffen, der eine komfortablere Bedienung ermöglicht und trotzdem einen vergleichbaren einfachen mechanischen Aufbau aufweist.

Die Erfindung ist bei einem gattungsgemässen Streifenvorhang dadurch gelöst, dass die Welle über eine selbsttätige und drehmomentbegrenzte Kupplung mit einem Getrieberad des Getriebes verbunden ist. Beim erfindungsgemässen Streifenvorhang ist somit die Kupplung nicht zwischen dem treibenden Rad und dem Zug, sondern zwischen dem getriebenen Rad und der Welle angeordnet. Bei diesem Streifenvorhang kann durch eine Untersetzung des Getriebes die Reibung der Kupplung soweit vermindert werden, dass diese für den Benutzer kaum mehr bemerkbar ist. Das Getriebe weist im wesentlichen die gleiche Anzahl Teile auf, wie dasjenige des gattungsgemässen Streifenvorhanges und kann bei einem vergleichsweise kleinen Gehäuse am Ende einer Vorhangschiene untergebracht werden. Der erfindungsgemässe Streifenvorhang eignet sich auch für einen motorischen Antrieb.

Nach einer Weiterbildung der Erfindung ist die Kupplung eine Freilaufkupplung, die eine besonders bequeme Bedienung ermöglicht, da lediglich beim Umschalten vom Sperrzustand in den Freilaufzustand momentan ein Drehmoment der Kupplung überwunden werden muss. Die zur Ueberwindung dieses Drehmomentes erforderliche Kraft kann entsprechend durch eine grosse Untersetzung des Getriebes wesentlich klein gehalten werden. Das Verschieben der Vorhangstreifen in Längsrichtung ist dann entsprechend durch die Reibung einer Rutschkupplung nicht erschwert, wie dies bisher beim gattungsgemässen Streifenvorhang der Fall war.

Die Freilaufkupplung kann mechanisch besonders einfach durch eine Klemmrollenfreilaufkupplung realisiert werden. Das Getriebe ist gemäss einer Weiterbildung der Erfindung ein Schneckengetriebe mit einer mehrfachen Untersetzung.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: eine Teilansicht des erfindungsgemässen Streifenvorhangs, wobei die Vorhangschiene aus zeichnerischen Gründen weggelassen ist,
- Fig. 2: eine Teilansicht des erfindungsgemässen Streifenvorhangs mit auseinandergezogenen Teilen,
- Fig. 3: ein Teilschnitt durch den erfindungsgemässen Streifenvorhang,
- Fig. 4: ein Schnitt entlang der Linie IV-IV der Figur 3, und
- Fig. 5: eine Ansicht eines Teiles des erfindungsgemässen Streifenvorhangs.

Der Streifenvorhang, auch Vertikaljalousie genannt, besitzt eine Vielzahl von Gleitelementen 6, die in einer hier nicht gezeigten horizontal anzuordnenden und im Querschnitt C-förmigen Vorhangschiene verschiebbar gelagert sind. Jedes Gleitelement 6 ist mit Laufrollen 7 auf innenseitigen Ansätzen der Vorhangschiene geführt. In jedem Gleitelement 6 ist ein hier nicht näher gezeigtes Schwenkgetriebe untergebracht, die gemeinsam von einer Nutwelle 11 durchsetzt sind und dazu dienen, jeweils eine vertikal verlaufende Schwenkachse 9 mit einem daran angebrachten Streifenvorhang 1 in der einen oder anderen Richtung zu verschwenken.

Zum Verschwenken der Vorhangstreifen 1 ist die Welle 11 über ein Getriebe 10 mit einer endlosen Zugschnur 2 verbunden, die an Umlenkrollen 4 nach aussen geführt ist und an einer vertikal verlaufenden Schlaufe 2a in Richtung des Pfeiles 3 an einem oder anderem Schlaufenteil nach unten gezogen wird. Die Zugschnur 2 ist durch Oeffnungen 8 der Gleitelemente 6 hindurchgeführt. Die Oeffnungen 8 sind so ausgebildet, dass kugelförmige Mitnehmer 5 durch diese Oeffnungen 8 hindurchgezogen werden können. Die Oeffnung 8a eines Vorläufers 6a ist hingegen so verengt, dass die Mitläufer 5 nicht durch die Oeffnung 8a hindurchtreten können und beim entsprechenden Ziehen der Zugschnur 2 auf der einen oder anderen Seite des Vorläufers 6a anstehen und dadurch der Vorläufer 6a in der einen oder anderen Längsrichtung der Vorhangschiene verschoben wird. Dadurch können die übrigen Gleitelemente 6 ebenfalls in Längsrichtung der Vorhangschiene verschoben werden. Durch Ziehen an der Schlaufe 2a können die Streifen 1 somit um ihre Längsachse verschwenkt oder in Längsrichtung der Vorhangschiene verschoben werden. Soweit ist der Streifenvorhang bekannt, wozu insbesondere auf die WO 93/24726 verwiesen wird.

Wie insbesondere Figur 2 zeigt, besteht das Getriebe 10 aus einem treibenden Rad 12, einem getriebenen Rad 17 sowie einer drehfest auf ein Ende 11a der Nutwelle 11 aufgesetzte Verlängerung 19. Das treibende Rad 12 ist an Lagerzapfen 15 und 16 in einem Gehäuse 28 (Fig. 3) drehbar gelagert. Es besteht aus einer Schnecke 14, die drehfest in eine unrunde Oeffnung 13a eines in Figur 5 näher gezeigten Antriebrades 13 eingesetzt ist. Dieses Rad 13 weist wechselseitig angeordnete speichenförmige Fortsätze 14a auf, die der Zugschnur 2 im Bereich dieses Rades 13 einen wellenförmigen Verlauf aufzwingen und damit diese verschiebungssicher am Rand 13 festlegen. Die kugelförmigen Mitnehmer 5 können zwischen den Fortsätzen 14a störungsfrei über das Rad 13 laufen. Die Drehachse des treibenden Rades 12 verläuft gemäss Figur 1 quer zur Längsachse des getriebenen Rades 17.

Das getriebene Rad 17 ist ein Schneckenrad und weist gemäss Figur 2 eine abgestufte zylindrische Oeffnung 18 auf, in welche die Verlängerung 19 drehbar eingesetzt ist. Im zusammengebauten Zustand ragt ein Lagerzapfen 20 rückseitig aus der Oeffnung 18 hervor, wie insbesondere Figur 1 zeigt.

Dieser Lagerzapfen 20 ist gemäss Figur 3 in einem zylindrischen Ansatz 29 eines Gehäusedeckels 28a drehbar gelagert. Der Gehäusedeckel 28a ist mit hier nicht gezeigten Rastzungen lösbar am Gehäuse 28 aufgerastet. Gegenüber dem Lagerzapfen 20 ist am anderen Ende der Verlängerung 19 ein Lagerflansch 24 angeformt, der in einer entsprechenden kreisförmigen Ausnehmung 30 (Fig. 3) des Gehäuses 28 drehbar gelagert ist. Das Ende 11a der Nutwelle 11 greift in die Ausnehmung 25 ein und ist durch eine Rippe 31 drehfest mit der Verlängerung 19 verbunden. Eine Stirnseite 32 des getriebenen Rades 17 liegt flächig an der Rückseite des Flansches 24 an. Das treibende Rad 12 und das getriebene Rad 17 sind somit im Gehäuse 28 drehbar gelagert und dauernd in Eingriff miteinander.

Zwischen dem Rad 17 und der Verlängerung 19 ist eine in beiden Drehrichtungen wirkende selbsttätige, drehmomentbegrenzte Freilaufkupplung 32 angeordnet. Diese ist vorzugsweise als Klemmrollenfreilaufkupplung ausgebildet und weist eine halbkreisförmige Ausnehmung 21 am Umfang der Verlängerung 19 auf, in die eine Klemmrolle 26 eingelegt ist. Die Ausnehmung 21 ist einerseits durch den Flansch 24 und andererseits durch einen umlaufenden Kragen 23 sowie zwei Anschläge 22 begrenzt. Die Ausnehmung 21 ist von einer Innenseite 18a der Ausnehmung 18 überdeckt. Wie die Figur 4 zeigt, ist der Boden 21a der Ausnehmung 21 mittig zwischen den Anschlägen 22 geringfügig erhöht. Der Zwischenraum zwischen dem Boden 21 und der Innenseite 18a ist somit im Bereich 21a etwas verengt. Befindet sich die Klemmrolle 26 in der in Figur 4 mit ausgezogener Linie gezeigten Position, so ist sie in einem Freilaufzustand und das Rad 17 kann im Gegenuhrzeigersinn auf der Verlängerung 19 frei gedreht werden. Wird das Rad 17 im Uhrzeigersinn gedreht, so wird die Klemmrolle 26 durch Reibung an der Innenseite 18a nach oben in den punktiert gezeigten Sperrzustand gerollt. Die Klemmrolle 26' verbindet in Folge der erhöhten Reibung das Rad 17 mit der Verlängerung 19, die bis zu einem vorbestimmten Grenzdrehmoment mitgedreht wird. Beim Drehen des Rades 17 in Uhrzeigersinn gemäss der in Figur 4 gezeigten Ansicht, sperrt somit die Freilaufkupplung 32, wodurch die Verlängerung 19 und damit die Nutwelle 11 in gleicher Richtung gedreht werden. Entsprechend werden die Vorhangstreifen 11 bis zu einem Endanschlag um die Schwenkachsen 9 gedreht. Ist der Endanschlag erreicht, und wird das Rad 17 weitergedreht, so erhöht sich das Drehmoment am Rad 17, bis das Grenzdrehmoment überschritten wird und die Klemmrolle in die in Figur 4 strichpunktiert gezeigte Position bewegt wird. Die Klemmrolle 26'' ist wiederum in einem Freilaufzustand, so dass nunmehr das Rad 17 im Uhrzeigersinn frei auf der Verlängerung 19 drehbar ist. Die Nutwelle 11 wird somit mit dem Rad 17 nicht mitgedreht. Die Zugschnur 2 kann in entsprechender Richtung ohne Drehen der Nutwelle 11 verschoben und mit einem Mitnehmer 5 entsprechend die Vorhangstreifen verschoben werden. Das gleiche gilt für die umgekehrte Drehrichtung. Bei dieser wird entsprechend die Klemmrolle von der Position 26'' über die Engstelle in die Position 26 bewegt. In einem Freilaufzustand können die Vorhangstreifen 1 ohne drehen der Nutwelle 11 geöffnet und im anderen Freilaufzustand geschlossen werden. Der Sperrzustand besteht lediglich beim Verschwenken der Vorhangstreifen 1. Um die Kupplung 32 vom einen Freilaufzustand in den anderen zu bewegen, muss lediglich momentan das Grenzdrehmoment überwunden werden. Besitzt das Getriebe 10 eine mehrfache Untersetzung, so ist die Ueberwindung dieses Grenzdrehmomentes für den Benutzer 2 kaum feststellbar. Das Untersetzungsverhältnis ist vorzugsweise grösser als zweifach. Besonders geeignet ist eine Untersetzung von zwei bis sechsfach, insbesondere etwa vierfach. Insgesamt ist damit die Reibung bei einer Betätigung sehr kleingehalten. Wesentlich ist somit, dass die Kupplung 32 ausgangsseitig des Getriebes 10 angeordnet ist. Die Kupplung ist vorzugsweise eine Klemmrollenfreilaufkupplung, jedoch sind auch andere Kupplungen und Freilaufkupplungen denkbar.

Der erfindungsgemässe Streifenvorhang ist ersichtlich mit verhältnismässig wenigen einfachen als Spritzgussteile herstellbaren Bauteilen realisierbar, so dass erfindungsgemäss ein Streifenvorhang geschaffen wurde, welcher nicht nur eine bequeme Handbetätigung ermöglicht, sondern aufgrund seiner einfachen und robusten Ausführbarkeit kostenmässig günstig und betrieblich äusserst zuverlässig ist.

## Patentansprüche

1. Streifenvorhang mit einem Einorganantrieb für horizontal verschiebbare und um ihre Längsachse gemeinsam verschwenkbare Vorhangstreifen (1), mit in einer Vorhangschiene (27) längsverschiebbar geführten und miteinander verbundenen Gleitelementen (6), die jeweils ein Schwenkgetriebe aufweisen und einen freihängenden Vorhangstreifen (1) an einer begrenzt verdrehbaren Schwenkachse (9) tragen, wobei der von der Bewegungsrichtung umkehrbare Einorganantrieb einen in der Vorhangschiene (27) verlaufenden Zug (2) und eine durch die Gleiter (6) hindurchgehende Welle (11) aufweist, welche Welle (11) zum Verschwenken der Vorhangstreifen (1) mit dem Zug (2) über ein an einem Ende der Vorhangschiene (27) angeordneten Getriebe (10) verdrehbar ist, dadurch gekennzeichnet, dass die Welle (11) über eine selbsttätige und drehmomentbegrenzte Kupplung (32) mit einem getriebenen Rad (17) des Getriebes (10) verbunden ist.

2. Streifenvorhang nach Anspruch 1, dadurch gekennzeichnet, dass die Kupplung (32) eine Freilaufkupplung ist.

3. Streifenvorhang nach Anspruch 2, dadurch gekennzeichnet, dass die Kupplung (32) eine Klemmrollenfreilaufkupplung ist.

4. Streifenvorhang nach einem der Ansprüche 1 bis 3, dadurch gekennzeichnet, dass das Getriebe (10) ein Schneckengetriebe ist.

5. Streifenvorhang nach einem der Ansprüche 1 bis 4, dadurch gekennzeichnet, dass das getriebene Rad (17) auf einer Verlängerung (19) gelagert ist und die Kupplung (32) zwischen der Verlängerung (19) und dem getriebenen Rad (17) angeordnet ist.

6. Streifenvorhang nach Anspruch 5, dadurch gekennzeichnet, dass die Verlängerung am einen Ende drehfest auf ein Ende (11a) der Welle (11) aufgesetzt und am anderen Ende an einem Deckel (28a) eines Gehäuses (28) drehbar gelagert ist.

7. Streifenvorhang nach Anspruch 6, dadurch gekennzeichnet, dass zwischen der Verlängerung (19) und dem getriebenen Rad (17) wenigstens eine Klemmrolle (26) angeordnet ist, die in einer Ausnehmung (21) der Verlängerung (19) eingesetzt ist und zwischen zwei Anschlägen (22) jeweils ein Freilaufzustand und zwischen den Anschlägen (22) einer Verlängerung die Ausnehmung (21) in einem Sperrzustand ist.

8. Streifenvorhang nach Anspruch 6 oder 7, dadurch gekennzeichnet, dass die Verlängerung (19) koaxial in eine zylindrische Ausnehmung (18) des getriebenen Rades (17) drehbar eingesetzt ist.

9. Streifenvorhang nach einem der Ansprüche 1 bis 8, dadurch gekennzeichnet, dass das treibende Rad (12) ein Antriebsrad (13) aufweist, das wechselseitig speichenfömrige Ansätze (14a) aufweist, die den als Schnur ausgebildeten Zug (2) in einen wellenförmigen Verlauf zwingt.

10. Streifenvorhang nach einem der Ansprüche 1 bis 9, dadurch gekennzeichnet, dass der Zug (2) zwei im Abstand zueinander angeordnete kugelförmige Mitnehmer (5) aufweist, die an einem Vorläufer (6a) an der einen oder anderen Seite anlegbar sind.
